# DEMANDE DE BREVET EUROPEEN

(11) **EP 4 600 196 A1**
(43) Date de publication de la demande: **13.08.2025**
(21) Numéro de dépôt: 24307188.3
(22) Date de dépôt: 19.12.2024
(51) Int. Cl.: B65H 75/28

(54) **DISPOSITIF DE MAINTIEN EN POSITION D'UN ÉLÉMENT D'ACHEMINEMENT DU COURANT ÉLECTRIQUE ENROULÉ SUR UN DISPOSITIF DE STOCKAGE DUDIT ÉLÉMENT**

(30) Priorité: 07.02.2024 FR 2401213
(71) Demandeur: Nexans, 92400 Courbevoie (FR)
(72) Inventeur: DEMULE, Christophe, 92400 COURBEVOIE (FR); DELWAL, Fabien, 92400 COURBEVOIE (FR); GALLACIO, Marie-Eva, 92400 COURBEVOIE (FR)
(74) Mandataire: Cabinet Boettcher

(57) **Abrégé**

Ce dispositif (14) de maintien en position d'un élément d'acheminement du courant électrique, dit fil ou câble électrique, enroulé sur un dispositif de stockage de cet élément comporte un bandeau (16) présentant une face intérieure et une face extérieure, la face intérieure étant adaptée à être positionnée sur l'enroulement de l'élément d'acheminement du courant électrique parallèlement à cet enroulement, le bandeau (16) présentant soit un contour fermé, soit un contour ouvert refermable sur lui-même par l'intermédiaire d'un moyen de fixation, le bandeau (16) étant apte à résister au déroulement du fil ou câble électrique lorsque ce dernier n'est pas autrement maintenu enroulé sur le dispositif de stockage.

## Description

La présente invention se rapporte à un dispositif de maintien en position d'un élément d'acheminement du courant électrique, dit fil ou câble électrique, cet élément d'acheminement étant enroulé sur un dispositif de stockage de cet élément.

Elle sera décrite ici dans un exemple particulier où l'élément d'acheminement du courant électrique est un câble électrique ou un fil électrique et où le dispositif de stockage de cet élément est un touret ou une bobine, sur lequel ou laquelle est enroulé le câble ou fil électrique.

Cet exemple particulier n'est pas limitatif : d'une part, le dispositif de stockage peut être tout support propre à stocker l'élément d'acheminement du courant électrique en vue de le conserver et/ou le transporter et/ou l'installer et peut prendre toute forme géométrique sur laquelle on peut enrouler l'élément d'acheminement du courant électrique ; et d'autre part, l'élément d'acheminement du courant électrique n'est pas nécessairement un câble ou fil électrique, mais peut aussi être un câble optique ou, plus généralement, tout élément allongé qui est électriquement conducteur et qui est enroulable autour d'un support.

L'invention appartient au domaine des accessoires pour éléments d'acheminement du courant électrique. Elle trouve à s'appliquer notamment à l'exemple particulier décrit ici, c'est-à-dire pour maintenir en position un câble ou fil électrique enroulé sur une bobine, de façon à éviter tout déroulage intempestif et/ou emmêlage de ce câble ou fil électrique lorsque l'extrémité du câble ou fil électrique située du côté extérieur de l'enroulement est laissée libre.

Avant sa mise en service, une bobine de câble ou fil électrique est généralement emballée. L'emballage est le plus souvent en matière plastique ou en papier, par exemple en papier kraft.

Lorsque l'utilisateur déballe la bobine, cela libère le câble ou fil électrique stocké sous forme enroulée sur la bobine, qui était maintenu en place par l'emballage. Lorsqu'aucun moyen n'est prévu pour maintenir le câble ou fil électrique enroulé sur la bobine, la tendance naturelle du câble ou fil électrique est alors de se dérouler, notamment sous l'effet de la force de poussée et de rappel qui tend à éloigner de la bobine l'extrémité libre du câble ou fil électrique pour revenir à la position de repos, sensiblement rectiligne, du câble ou fil électrique.

La bobine 10 représentée sur la figure 1 illustre cette situation. L'extrémité libre du fil électrique 12 enroulé sur la bobine 10 s'éloigne de la bobine 10 et le fil électrique 12 tend à se dérouler. Ainsi, une force de rappel (illustrée par la flèche F sur la figure 1) est exercée par le fil, ou câble, électrique, vers l'extérieur de la bobine, ou du touret.

Un tel déroulage non souhaité, avec ou sans emmêlage concomitant du câble ou fil électrique, présente une gêne, voire un risque pour l'utilisateur.

En effet, non seulement le transport et/ou le stockage de la bobine et/ou l'installation du câble ou fil électrique peuvent s'en trouver entravés du fait du déroulage et de l'éventuel emmêlage indésirables, mais en outre, le déroulage et/ou emmêlage représente une perte de temps et des efforts inutiles pour l'utilisateur qui doit rembobiner la longueur déroulée de câble ou fil électrique et/ou démêler le câble ou fil électrique avant de pouvoir poursuivre ses opérations. Au surplus, cela engendre un risque de chute et/ou de blessure pour l'utilisateur, qui peut notamment trébucher sur le câble ou fil électrique déroulé, ainsi qu'un risque d'endommagement du câble ou fil électrique et/ou de la bobine.

Une solution connue dans le domaine des bobines de fil à pêche est décrite dans le document US 2022/0081251 A1. Une bande, disposée sur le pourtour de la bobine de fil à pêche et dotée d'un fermoir du type Velcro (marque déposée), permet, lorsque la bande est refermée sur elle-même grâce au fermoir, de retenir l'extrémité libre du fil à pêche enroulé sur la bobine.

Toutefois, si un tel dispositif convient pour du fil à pêche, il n'est pas adapté aux fortes contraintes mécaniques rencontrées dans l'industrie des câbles et fils électriques.

En effet, dans le domaine des câbles et fils électriques, les ordres de grandeur moyens des rayons de courbure et des diamètres des câbles et fils électriques ainsi que des forces associées de poussée et de rappel vers l'extérieur de la bobine, dans la région de l'extrémité libre du câble ou fil électrique enroulé sur la bobine, sont nettement supérieurs aux ordres de grandeur moyens des rayons de courbure et des diamètres des fils à pêche et aux valeurs des forces associées de poussée et de rappel, qui sont comparativement négligeables.

En particulier, dans le cas de câbles électriques de diamètre relativement important et/ou de câbles et fils électriques réalisés dans des matières relativement peu pliables, les rayons de courbure de ces câbles et fils électriques et les forces associées de poussée et de rappel du câble ou fil électrique vers l'extérieur du touret ou de la bobine peuvent atteindre des valeurs très élevées. En tout état de cause, ces valeurs sont sans commune mesure avec les valeurs courantes des rayons de courbure et des forces associées de poussée et de rappel pour des bobines de fil à pêche.

De fait, dans le domaine des fils à pêche, le problème ne consiste pas à contrer une force de poussée du fil qui le déplace vers l'extérieur de la bobine, mais est plutôt d'éviter la formation de noeuds et l'emmêlage du fil à pêche, en cas de déroulage non contrôlé.

Dans le domaine des câbles et fils électriques, une solution connue pour retenir le câble ou fil électrique sur la bobine consiste à coller l'extrémité libre du câble ou fil électrique sur la bobine au moyen d'un adhésif classique.

Cette solution présente le double inconvénient, d'une part, de nécessiter que l'utilisateur dispose d'un tel adhésif lors de ses opérations et d'autre part, de consommer de l'adhésif, une ressource le plus souvent non réutilisable, jetable et donc productrice de déchets.

Il existe donc un besoin d'une solution satisfaisante et durable permettant de maintenir en position un câble ou fil électrique et, plus généralement, tout élément d'acheminement du courant électrique, y compris de diamètre et/ou de rayon de courbure très élevé, enroulé sur un touret ou une bobine ou, plus généralement, sur un dispositif de stockage de cet élément, une fois ce dispositif de stockage déballé et mis en service.

La présente invention a pour but de remédier aux inconvénients précités de l'art antérieur.

Dans ce but, la présente invention propose un dispositif de maintien en position d'un élément d'acheminement du courant électrique, dit fil ou câble électrique, enroulé sur un dispositif de stockage de cet élément, dit bobine ou touret, le dispositif de maintien en position étant remarquable en ce qu'il comporte un bandeau présentant une face intérieure et une face extérieure, la face intérieure étant adaptée à être positionnée sur l'enroulement de l'élément d'acheminement du courant électrique parallèlement à cet enroulement, le bandeau présentant soit un contour fermé, soit un contour ouvert refermable sur lui-même par l'intermédiaire d'un moyen de fixation, le bandeau étant apte à résister au déroulement du fil ou câble électrique lorsque ce dernier n'est pas autrement maintenu enroulé sur le dispositif de stockage.

L'invention offre de très nombreux avantages.

Elle écarte les risques de déroulage intempestif et d'emmêlage du câble ou fil électrique, ainsi que les risques associés de chute ou blessure de l'utilisateur et d'endommagement du câble ou fil électrique.

En outre, elle est ergonomique, car très simple et très rapide à installer.

Elle est de plus compatible avec tous les dispositifs de stockage par enroulement d'un élément d'acheminement du courant électrique, qu'il s'agisse de bobines ou de tourets, ces dispositifs de stockage présentant généralement un diamètre maximal supérieur ou égal à 40 mm et inférieur ou égal à 400 mm à vide.

Par ailleurs, elle est économique et facile à fabriquer.

Dans un mode particulier de réalisation, le bandeau est conçu de manière à résister à une force de rappel exercée par le fil, ou câble électrique, vers l'extérieur de la bobine ou du touret, au moins égale à 30 N, de préférence supérieure à 50 N.

Dans un mode particulier de réalisation, le bandeau peut être réalisé dans une matière présentant une élasticité telle que le bandeau peut s'allonger d'au moins 20% sans rupture.

L'élasticité du bandeau permet d'augmenter la force de pression exercée par le bandeau sur l'élément d'acheminement du courant électrique lorsque le dispositif de maintien en position est installé sur le dispositif de stockage. Cela permet ainsi d'améliorer encore le maintien en position de l'élément d'acheminement du courant enroulé sur le dispositif de stockage de cet élément.

Dans un mode particulier de réalisation, le bandeau peut comporter en outre une structure de renforcement entre ses faces intérieure et extérieure, ou à l'intérieur d'au moins une des faces intérieure et extérieure.

La structure de renforcement permet d'augmenter la robustesse du bandeau et sa résistance, notamment à des masses et forces de poussée élevées, dans le cas de tourets de grand diamètre et de câbles électriques également de grand diamètre, mais également dans le cas de bobines de fil électrique. En effet, à titre d'exemples non limitatifs, la masse d'une bobine de fil électrique de 100 m pleine varie habituellement entre 1,5 kg et 3 kg et pour un touret de câble électrique, cette masse est couramment de 35 kg à 45 kg.

Dans un mode particulier de réalisation, la structure de renforcement peut comporter un maillage métallique.

Dans un mode particulier de réalisation, qui peut être combiné avec le précédent, la structure de renforcement peut comporter une pluralité de fils de verre agencés suivant au moins une direction, par exemple suivant la direction longitudinale du bandeau et/ou suivant sa direction transversale.

Dans un mode particulier de réalisation où le bandeau est refermable sur lui-même, le bandeau peut être une bande auto-fixante, apte à s'enrouler automatiquement sur elle-même moyennant un léger coup appliqué par l'utilisateur lorsqu'il approche le bandeau du dispositif de stockage. Ce type de bande auto-fixante est appelé en anglais « slap », ou encore « snap ».

Selon une caractéristique particulière, la bande auto-fixante peut comporter du métal.

Dans un mode particulier de réalisation où le bandeau est refermable sur lui-même par l'intermédiaire d'un moyen de fixation, la longueur du bandeau peut être réglable.

Dans un mode particulier de réalisation, le bandeau est refermable sur lui-même par l'intermédiaire d'un moyen de fixation par adhérence.

Dans un mode particulier de réalisation, le bandeau est refermable sur lui-même par l'intermédiaire d'un moyen de fixation par magnétisme.

Dans un mode particulier de réalisation, la face extérieure du bandeau peut comporter une graduation adaptée à indiquer la longueur restante de l'élément d'acheminement du courant électrique enroulée sur le dispositif de stockage.

Cela permet à l'utilisateur de lire immédiatement cette longueur restante sur le bandeau.

Dans un mode particulier de réalisation, le bandeau peut comporter un moyen de préhension adapté à la préhension du dispositif de stockage de l'élément d'acheminement du courant électrique enroulé, de manière à le séparer d'un bâti, ce bâti étant apte à emporter au moins un dispositif de stockage susmentionné, le moyen de préhension pouvant être déformable.

Selon une caractéristique particulière, le moyen de préhension peut être rigide.

En variante, le moyen de préhension peut être souple.

Dans un mode particulier de réalisation, le bandeau peut comporter un revêtement antidérapant sur sa face extérieure et/ou sur sa face intérieure.

La présence d'un revêtement antidérapant sur la face extérieure du bandeau permet à l'utilisateur une meilleure préhension du dispositif de maintien en position et du dispositif de stockage, lorsque le dispositif de maintien en position est installé sur le dispositif de stockage.

La présence d'un revêtement antidérapant sur la face intérieure du bandeau permet au dispositif de maintien en position, lorsqu'il est installé sur un dispositif de stockage et en contact avec l'élément d'acheminement du courant électrique enroulé sur le dispositif de stockage, d'adhérer encore mieux à l'élément d'acheminement du courant électrique et ainsi d'améliorer encore son maintien en position sur le dispositif de stockage.

Dans un mode particulier de réalisation, le dispositif de maintien en position est doté d'un moyen d'attache, adapté à l'attacher à un élément extérieur, notamment à un bâti, ce bâti étant apte à emporter au moins un dispositif de stockage susmentionné.

Cette disposition permet d'éviter à l'utilisateur d'égarer le dispositif de maintien en position lorsqu'il ne s'en sert pas et offre à l'utilisateur de multiples possibilités de rangement du dispositif de maintien en position, sur divers éléments extérieurs.

Dans un mode particulier de réalisation, au moins une partie de la face extérieure comporte une matière réfléchissante.

Cela permet notamment à l'utilisateur de se servir du dispositif conforme à l'invention comme brassard de sécurité, lorsque ce dispositif de maintien en position n'est pas installé sur un dispositif de stockage d'un élément d'acheminement du courant électrique. L'utilisateur peut ainsi se rendre plus visible tant pour réduire les risques d'accident que pour faciliter les échanges avec d'autres opérateurs sur un chantier, en particulier lorsque la luminosité est faible, notamment de nuit.

Dans un mode particulier de réalisation, le dispositif de maintien en position comporte un moyen d'identification par radiofréquence, tel qu'une puce RFID.

Ainsi, le dispositif de maintien en position peut communiquer vers l'extérieur par radiofréquence des informations d'identification contenues dans le moyen d'identification.

Dans un mode particulier de réalisation, au moins une des faces extérieure et intérieure du bandeau comporte un flocage.

Cela permet d'inclure sur le dispositif de maintien en position, par l'intermédiaire de ce flocage, tout type souhaité de marquage.

Dans un mode particulier de réalisation, au moins une des faces extérieure et intérieure du bandeau comporte une zone inscriptible.

Cela permet à l'utilisateur d'y inscrire son nom ou toute autre information utile de façon éventuellement temporaire et effaçable.

### Brève description des dessins

D'autres aspects et avantages de l'invention apparaîtront à la lecture de la description détaillée ci-après de modes particuliers de réalisation, donnés à titre d'exemples nullement limitatifs, en référence aux dessins annexés, dans lesquels :
[Fig. 1], déjà décrite, illustre une bobine de fil électrique sur laquelle est enroulé un fil électrique dont l'extrémité libre visible est déroulée.
[Fig. 2] montre une vue d'ensemble d'un mode particulier de réalisation d'un dispositif de maintien en position conforme à la présente invention, installé sur une bobine de fil électrique du type de celle de la figure 1.
[Fig. 3] est une représentation schématique d'un mode particulier de réalisation d'un dispositif de maintien en position conforme à la présente invention, dans un état au repos et dans un état étiré.
[Fig. 4] est une représentation schématique d'un autre mode particulier de réalisation d'un dispositif de maintien en position conforme à la présente invention, en position ouverte, dans un état au repos et dans un état étiré.
[Fig. 5] est une représentation schématique d'encore un autre mode particulier de réalisation d'un dispositif de maintien en position conforme à la présente invention, dans un état ouvert et dans un état fermé.
[Fig. 6] illustre une utilisation particulière possible d'un dispositif de maintien en position conforme à la présente invention, dans un mode particulier de réalisation.
[Fig. 7] illustre une caractéristique particulière pouvant éventuellement être comprise dans un dispositif de maintien en position conforme à la présente invention, dans un mode particulier de réalisation du type de celui de la figure 4.
[Fig. 8] est une représentation schématique d'un exemple particulier possible de rangement d'un dispositif de maintien en position conforme à la présente invention sur un dispositif de transport, stockage et installation de câbles ou fils électriques.
[Fig. 9] est une représentation schématique d'un mode particulier de réalisation d'un dispositif de maintien en position conforme à la présente invention montrant plusieurs caractéristiques particulières possibles.
[Fig. 10] est une représentation schématique d'un autre mode particulier de réalisation d'un dispositif de maintien en position conforme à la présente invention montrant plusieurs caractéristiques particulières possibles.
[Fig. 11] montre un dispositif de maintien en position du type de celui de la figure 9 dans deux exemples où il est installé respectivement sur deux bobines différentes de fil électrique.
[Fig. 12] montre deux exemples non limitatifs d'ajout d'inscriptions sur un dispositif de maintien en position conforme à la présente invention, dans des modes particuliers de réalisation.
[Fig. 13] est une représentation schématique d'un exemple de réalisation d'un fermoir pouvant éventuellement être compris dans un dispositif de maintien en position conforme à la présente invention.
[Fig. 14] est une représentation schématique d'un autre exemple de réalisation d'un fermoir pouvant éventuellement être compris dans un dispositif de maintien en position conforme à la présente invention.

### Description de mode(s) de réalisation

La figure 2 illustre un dispositif 14 de maintien en position conforme à la présente invention, dans l'exemple non limitatif décrit ici où l'élément d'acheminement du courant électrique est un fil électrique 12 et où le dispositif de stockage de l'élément d'acheminement du courant électrique est une bobine 10, sur laquelle est enroulé le fil électrique 12. Plus généralement, le dispositif de stockage est dit bobine ou touret.

Conformément à la présente invention, le dispositif 14 de maintien en position comporte un bandeau 16 présentant une face intérieure et une face extérieure.

Comme le montre la figure 2, lorsque le dispositif 14 de maintien en position est installé sur la bobine 10, il est disposé de façon sensiblement parallèle à la direction des spires de l'enroulement du fil électrique 12 sur la bobine 10 et recouvre l'extrémité libre du fil électrique 12 et au moins une partie de la hauteur de l'enroulement du fil électrique 12 sur la bobine 10. En effet, selon la largeur du bandeau 16 et la hauteur de l'enroulement du fil électrique 12 sur la bobine 10, le bandeau 16 peut recouvrir tout ou partie de la hauteur de l'enroulement.

La face intérieure du bandeau 16 est la face du bandeau 16 prévue pour être positionnée en contact avec l'enroulement du fil électrique 12 lorsque le dispositif 14 de maintien en position est installé sur la bobine 10.

La face extérieure du bandeau 16 est la face du bandeau 16 opposée à la face intérieure. La face extérieure est donc visible au moins sur une partie de sa longueur lorsque le dispositif 14 de maintien en position est installé sur la bobine 10.

Dans un mode particulier de réalisation, le bandeau est conçu de manière à résister à une force de rappel exercée par le fil, ou câble électrique, vers l'extérieur de la bobine ou du touret, au moins égale à 30 N, de préférence supérieure à 50 N. Une telle force de rappel est illustrée par la flèche F sur la figure 1 déjà décrite.

Le bandeau 16 peut être réalisé dans une matière élastique ou non. Dans un mode particulier de réalisation du type de celui de la figure 3 décrite en détail plus loin, le bandeau 16 est réalisé dans une matière présentant une élasticité telle que le bandeau peut s'allonger d'au moins 20% sans rupture.

A titre d'exemple non limitatif, pour les plus petites bobines 10 courantes de câble ou fil électrique 12 actuelles, dont le diamètre maximal, i.e. lorsque la bobine est pleine, est de 10 cm, ce qui correspond à un périmètre d'environ 30 cm, le bandeau 16 peut avoir une longueur légèrement supérieure à 30 cm au repos et de l'ordre de 36 cm en tension maximale. Ainsi, la longueur initiale du bandeau 16 est multipliée par environ 1,2. Cela équivaut donc à un allongement d'environ 20% sans rupture, grâce à l'élasticité de la matière qui sera choisie pour le bandeau 16 et qui peut être tout type de matière ayant une propriété d'élasticité lui permettant de s'étirer sans rupture jusqu'à au moins environ 20% de sa longueur au repos.

Pour des tourets de grand diamètre, par exemple de diamètre maximal 38 cm lorsqu'ils sont pleins, qui présentent donc un périmètre de l'ordre de 120 cm , on prévoira une longueur strictement supérieure à 120 cm pour le bandeau 16, l'enroulement du câble sur le touret présentant une certaine épaisseur et augmentant d'autant le périmètre à embrasser par le bandeau 16.

Autrement dit, la longueur du bandeau 16 sera choisie en fonction de la taille des bobines 10 ou tourets sur lesquels on envisage d'installer le dispositif 14 de maintien en position conforme à la présente invention.

A titre d'exemple non limitatif, lorsque le bandeau 16 est réalisé dans une matière élastique, cette matière peut contenir un silicone et/ou une matière textile et/ou du cuir. Toute matière présentant la propriété d'élasticité susmentionnée peut convenir.

Conformément à la présente invention, qu'il soit élastique ou non, le bandeau 16 présente soit un contour fermé, soit un contour ouvert refermable sur lui-même par l'intermédiaire d'un moyen de fixation et est apte à résister au déroulement du fil ou câble électrique lorsque ce dernier n'est pas autrement maintenu enroulé sur le dispositif de stockage.

Dans l'exemple non limitatif de la figure 2, le bandeau 16 présente un contour ouvert refermable sur lui-même et le moyen de fixation est un fermoir par crochets et bouclettes multiples de type Velcro^{®}, les crochets multiples étant disposés sur une des deux faces précitées du bandeau 16 et les bouclettes multiples étant disposées sur la face opposée, de façon que les deux faces se chevauchent (dans la zone symbolisée par des tirets sur le dessin) pour fermer le bandeau 16 sur lui-même.

La figure 13 montre une variante de réalisation du moyen de fixation. La partie supérieure de la figure 13 montre le bandeau 16 installé sur la bobine 10 et fermé par l'intermédiaire du moyen de fixation et la partie inférieure de la figure 13 montre le bandeau 16 à plat.

Dans cette variante de réalisation, le moyen de fixation est un fermoir 26 comportant un crochet 260 et une boucle 262. Dans l'exemple non limitatif de réalisation représenté, le crochet 260 du fermoir 26 est prévu à une extrémité du bandeau 16 et est agencé à l'intérieur d'une boucle 261 réalisée dans la matière du bandeau 16. La boucle 262 du fermoir 26 est prévue à l'autre extrémité du bandeau 16 et peut, comme représenté, être similaire à la boucle 261. Le crochet 260 est adapté à se loger dans la boucle 262. Dans l'exemple non limitatif de réalisation représenté, le crochet 260 du fermoir 26 est sensiblement en forme de « 6 », la branche libre du crochet 260 étant insérée de façon amovible dans la boucle 262.

Dans une autre variante, le moyen de fixation peut comporter au moins une paire de surfaces autocollantes respectivement prévues sur la face intérieure et sur la face extérieure du bandeau.

Dans encore une autre variante, le moyen de fixation peut être un fermoir comportant une région aimantée et une région métallique, la région aimantée étant adaptée à venir en contact avec la région métallique.

Dans encore une autre variante, le moyen de fixation peut être un fermoir par clip.

Dans des variantes de réalisation où le bandeau 16 est refermable sur lui-même, il peut aussi se présenter sous la forme d'une bande auto-fixante, c'est-à-dire intégrant en soi le moyen de fixation et donc considérée ici comme un contour ouvert refermable sur lui-même par l'intermédiaire d'un moyen de fixation. Une telle bande auto-fixante est dite en anglais « slap » ou encore « snap » et est apte à s'enrouler automatiquement sur elle-même moyennant un léger coup appliqué par l'utilisateur lorsqu'il approche le bandeau 16 du dispositif de stockage. Cette bande auto-fixante peut comporter du métal et être réalisée par exemple en métal et silicone, ou encore en métal et plastique (par exemple du polychlorure de vinyle, PVC).

Avantageusement, dans des modes de réalisation du dispositif 14 de maintien en position où le bandeau 16 présente un contour ouvert refermable sur lui-même par l'intermédiaire d'un moyen de fixation, la longueur du bandeau 16 peut être réglable.

La figure 4 montre un exemple d'un tel mode de réalisation du dispositif 14 de maintien en position dans lequel le bandeau 16, qui est illustré en position ouverte, présente un contour ouvert refermable sur lui-même par l'intermédiaire d'un fermoir de type Velcro^{®} et où la longueur du bandeau 16 est réglable sur toute la largeur du fermoir. En outre, dans le mode particulier de réalisation de la figure 4, le bandeau 16 est en matière élastique, la figure 4 montrant dans sa partie supérieure le bandeau16 au repos et dans sa partie inférieure, le bandeau 16 dans un état étiré, symbolisé sur le dessin par les flèches de part et d'autre du bandeau 16.

La figure 5 montre le dispositif 14 de maintien en position dans une variante de réalisation où le bandeau 16 est également de longueur réglable et est réalisé dans une matière à mémoire de forme. La partie supérieure de la figure 5 illustre le bandeau 16 en position ouverte et la partie inférieure de la figure 5 illustre le bandeau 16 en position refermée sur lui-même, par tout moyen de fixation tel que décrit plus haut (y compris sous forme d'un « slap » comme précédemment décrit) permettant de régler la longueur du bandeau 16 selon la position de fermeture sélectionnée.

La figure 14 montre une variante de réalisation où le bandeau 16 est refermable sur lui-même par l'intermédiaire d'un moyen de fixation et est réglable.

Dans cette variante, le moyen de fixation est un fermoir de forme globalement similaire au fermoir de la figure 13 et doté en complément, de façon optionnelle, d'un élément E présentant à la fois une fonction de moyen de préhension du bandeau 16 et du fermoir et une fonction de moyen d'attache du bandeau 16 à un élément extérieur au dispositif 14 de maintien en position, notamment à un bâti, ce bâti étant apte à emporter au moins un dispositif de stockage de l'élément d'acheminement du courant électrique. Un autre mode de réalisation du moyen d'attache est décrit plus loin en référence à la figure 7.

Comme représenté dans l'exemple non limitatif de réalisation de la figure 14, le fermoir comporte un crochet 280 et, en chacune d'une pluralité de positions sur le périmètre du bandeau 16, dont l'extrémité libre est désignée sur le dessin par la référence L, une boucle 282 dans laquelle le crochet 280 du fermoir est adapté à se loger, rendant ainsi le bandeau ajustable à une pluralité de diamètres d'enroulement du fil électrique 12 sur la bobine 10, selon la position de fermeture du bandeau 16 sélectionnée, c'est-à-dire selon la position de la boucle 282 choisie pour y loger le crochet 280.

Inversement, le moyen de fixation peut comporter une boucle 282 et, en chacune d'une pluralité de positions sur le périmètre du bandeau 16, un crochet 280 adapté à se loger dans cette même boucle 282, permettant également de faire varier la longueur du bandeau 16 dans ce cas selon la position du crochet 280 choisi pour se loger dans la boucle 282.

Dans un mode particulier de réalisation, le bandeau 16 est refermable sur lui-même par l'intermédiaire d'un moyen de fixation par adhérence.

Dans un mode particulier de réalisation, le bandeau 16 est refermable sur lui-même par l'intermédiaire d'un moyen de fixation par magnétisme.

La face extérieure et/ou la face intérieure du bandeau 16 peut comporter un flocage présentant tout type souhaité de marquage (symbolisé à titre indicatif par la mention arbitraire « Abc » sur les figures 2 et 3).

Le marquage contenu dans le flocage peut par exemple être le nom d'une marque commerciale et/ou un logo et/ou un QR code (comme représenté sur les figures 9 et 10 décrites plus loin) et/ou toute appellation désignant le dispositif 14 de maintien en position et/ou l'entreprise qui le commercialise, et/ou tout type de référence et/ou tout autre type de marquage, publicitaire ou informatif.

A titre d'exemple nullement limitatif, le flocage sur la face extérieure du bandeau 16 peut être le nom de l'entreprise fabriquant le dispositif 14 de maintien en position et le flocage sur la face intérieure du bandeau 16 peut être une notice d'utilisation du dispositif 14 de maintien en position.

En complément ou en lieu et place du flocage, la face extérieure et/ou la face intérieure du bandeau 16 peut comporter une zone inscriptible.

La figure 12 montre, dans sa partie supérieure, une vue schématique partielle d'une bobine 10 sur laquelle est installé un dispositif 14 de maintien en position dont le bandeau 16 présente, sur sa face intérieure, une zone inscriptible 18 permettant une personnalisation du dispositif 14 de maintien en position, consistant par exemple à inscrire le prénom d'un utilisateur, comme dans l'exemple illustré (« Pablo »).

La figure 12 montre, dans sa partie inférieure, une vue schématique d'un dispositif 14 de maintien en position conforme à l'invention dont le bandeau 16 présente, sur sa face extérieure, la zone inscriptible 18 où, dans l'exemple non limitatif illustré, est inscrit le prénom d'un autre utilisateur (« Julien »).

La figure 3 montre un autre mode particulier de réalisation du dispositif 14 de maintien en position, dans lequel le bandeau 16 présente un contour fermé.

La partie supérieure de la figure 3 représente le dispositif 14 de maintien en position dans son état au repos et la partie inférieure de la figure 3 représente le dispositif 14 de maintien en position dans un état étiré, comme le symbolisent les flèches de part et d'autre du bandeau 16.

De même que dans le mode de réalisation de la figure 2, la face extérieure du bandeau 16 dans le mode de réalisation de la figure 3 comporte un flocage où est porté un marquage symbolisé sur le dessin par la mention arbitraire « Abc » et qui peut en pratique prendre toute forme comme décrit plus haut.

Le contour fermé du bandeau 16 peut se présenter sous la forme d'un bracelet de type poignet de tennis mais de dimensions adaptées aux diamètres des bobines 10 qui peuvent être bien supérieures comme indiqué plus haut.

En variante, le contour fermé du bandeau 16 peut se présenter sous la forme d'un sac.

Dans le cas d'une forme sac, le sac peut être réalisé par exemple dans une matière textile tissée, présentant éventuellement mais non nécessairement une ou plusieurs coutures. La matière textile peut aussi être une matière non tissée, se présentant éventuellement mais non nécessairement sous forme de plusieurs pans réunis par tout moyen approprié tel que collage ou agrafage, ces exemples n'étant pas limitatifs. Le bandeau 16 de forme sac peut être fermé par un moyen de fermeture tel qu'un élastique ou un lacet éventuellement autobloquant, ces exemples n'étant pas non plus limitatifs.

Dans un mode particulier de réalisation, le bandeau 16 comporte en outre une structure de renforcement. La structure de renforcement peut être agencée entre les faces intérieure et extérieure du bandeau 16, ou dans la face intérieure, ou dans la face extérieure, ou encore à la fois dans la face intérieure et dans la face extérieure.

Cette structure de renforcement peut comporter un maillage métallique.

En variante, la structure de renforcement peut comporter, à la manière des rubans adhésifs armés ou toilés, une pluralité de fils de verre agencés suivant au moins une direction, par exemple suivant la direction longitudinale et/ou suivant la direction transversale du bandeau 16, ou plus généralement, au moins deux groupes de fils de verre, chaque groupe de fils de verre étant agencé suivant une direction différente.

La figure 6 illustre à la fois un mode de rangement et une utilisation possibles du dispositif 14 de maintien en position lorsque ce dernier n'est pas installé sur une bobine 10. Cela consiste pour l'utilisateur à placer le dispositif 14 de maintien en position autour de son bras. Le dispositif 14 de maintien en position pourra alors servir de moyen d'identification de l'utilisateur et/ou de brassard de sécurité rendant l'utilisateur plus visible, notamment dans un exemple non limitatif de réalisation où le bandeau 16 comporte une ou plusieurs parties en matière réfléchissante.

La figure 7 montre un mode particulier de réalisation dans lequel le dispositif 14 de maintien en position est doté d'un moyen d'attache 19, adapté à attacher le dispositif 14 de maintien en position à un élément extérieur au dispositif 14 de maintien en position. Le moyen d'attache 19 peut être un mousqueton comme représenté, mais peut tout aussi bien être une attache aimantée, ou encore un anneau de suspension, ces exemples n'étant pas limitatifs, le moyen d'attache pouvant prendre toute forme permettant de le fixer à un élément extérieur.

La figure 8 illustre un autre mode de rangement possible du dispositif 14 de maintien en position lorsque ce dernier n'est pas installé sur une bobine 10, dans un mode de réalisation où le bandeau 16 présente un contour ouvert refermable sur lui-même. Dans l'exemple de la figure 8, le dispositif 14 de maintien en position est rangé en étant refermé sur lui-même autour d'un des tubes 17 d'un dispositif de stockage, transport et installation de fils et câbles électriques.

Les figures 9 et 10 illustrent d'autres caractéristiques particulières possibles du dispositif 14 de maintien en position, respectivement dans deux modes particuliers de réalisation où le bandeau 16 présente un contour ouvert refermable sur lui-même. Sur chacune de ces deux figures, le bandeau 16 est représenté en position ouverte, la face extérieure du bandeau 16 étant illustrée dans la partie supérieure du dessin et sa face intérieure, dans la partie inférieure du dessin.

Dans les modes particuliers de réalisation des figures 9 et 10, la face extérieure du bandeau 16 comporte une graduation adaptée à indiquer la longueur restante du fil électrique 12 enroulée sur la bobine 10.

Cette graduation est par exemple accompagnée de repères délimitant des zones correspondant à des portions de longueur du bandeau 16. Dans les modes de réalisation des figures 9 et 10, ces repères se présentent sous la forme de traits dans le sens de la largeur du bandeau 16, cet exemple de repères n'étant pas limitatif.

La graduation peut comporter des chiffres, par exemple « 25 », « 50 » et « 75 » comme illustré sur les figures 9 et 10, représentant, soit en pourcents, soit en mètres, la quantité restante de câble ou fil électrique, ou autre élément d'acheminement du courant électrique, enroulée sur la bobine ou le touret, ou autre dispositif de stockage de l'élément d'acheminement du courant électrique.

Ainsi, lorsque le bandeau 16 est refermé sur lui-même, les positions relatives de l'extrémité du bandeau 16 refermée sur le bandeau et de la graduation permettent à l'utilisateur de lire immédiatement la quantité restante de l'élément d'acheminement du courant électrique, étant donné que les chiffres correspondant à des longueurs ou pourcentages d'élément d'acheminement du courant déjà consommés sont masqués car recouverts par la partie du bandeau 16 refermée sur le bandeau.

La figure 11 montre ainsi, à gauche, la bobine 10 pleine, comportant un enroulement de fil électrique 12 d'une longueur totale de 100 m et sur laquelle est installé le dispositif 14 de maintien en position et à droite, la bobine 10 à moitié pleine, comportant donc une longueur restante de 50 m de fil électrique. La lecture de cette quantité restante de fil électrique est immédiate grâce à la graduation « 50 » au niveau de laquelle l'extrémité du bandeau 16 se retrouve positionnée, sur le repère accompagnant cette valeur de la graduation.

Dans les modes de réalisation des figures 9 et 10, la face extérieure du bandeau 16 présente une zone Z qui peut contenir le flocage décrit plus haut et/ou comporter la zone inscriptible 18 mentionnée plus haut. En outre, dans le mode de réalisation de la figure 10, la face intérieure du bandeau 16 comporte également une zone inscriptible 18, qui correspond à la zone inscriptible 18 personnalisée par le prénom de l'utilisateur « Pablo » illustrée sur la partie supérieure de la figure 12.

Comme également décrit plus haut, la face extérieure du bandeau 16 présente ici, de façon optionnelle, au moins une partie 20 en matière réfléchissante. A titre d'exemple non limitatif, cette matière réfléchissante peut être un tissu réfléchissant, ou encore toute matière comportant un ou plusieurs fils de couture réfléchissant(s).

Par ailleurs, dans les modes de réalisation des figures 9 et 10, le moyen de fixation permettant au bandeau 16 de se refermer sur lui-même est de type Velcro^{®}, avec des régions de bouclettes 22 et des régions de crochets 23.

En outre, de façon optionnelle, le bandeau 16 peut comporter un revêtement antidérapant 24 sur sa face extérieure et/ou sur sa face intérieure. Dans les modes particuliers de réalisation des figures 9 et 10, le bandeau 16 comporte un revêtement antidérapant sur sa face intérieure.

Ce revêtement, qu'il soit prévu sur la face extérieure ou intérieure, peut être réalisé dans toute matière ayant des propriétés antidérapantes, tel qu'un silicone.

Dans un mode particulier de réalisation, le dispositif 14 de maintien en position peut comporter en outre un moyen d'identification par radiofréquence, tel qu'un microcircuit de type RFID (sigle anglais signifiant « RadioFrequency Identification »), fixé (par collage ou couture ou toute autre technique de fixation appropriée) par exemple sur la face extérieure ou intérieure du bandeau 16 ou à l'intérieur de celle-ci, ou encore entre les faces extérieure et intérieure.

Ainsi, le dispositif 14 de maintien en position peut communiquer vers l'extérieur par radiofréquence toute information d'identification préalablement mémorisée dans le moyen d'identification.

Dans un mode particulier de réalisation, le bandeau 16 comporte un moyen de préhension, permettant à l'utilisateur de le saisir encore plus aisément et adapté à la préhension du dispositif de stockage de l'élément d'acheminement du courant électrique enroulé, de manière à le séparer d'un bâti, ce bâti étant apte à emporter au moins un tel dispositif de stockage, le moyen de préhension pouvant être déformable. Le moyen de préhension peut être prévu sur la face extérieure du bandeau 16 dans le cas d'un bandeau à contour ouvert ou à contour fermé, par exemple à mi-longueur du bandeau 16. Dans le cas d'un bandeau à contour ouvert, une variante consiste à agencer le moyen de préhension dans la région de l'une des extrémités du bandeau 16.

Le moyen de préhension peut être rigide. A titre d'exemples non limitatifs, le moyen de préhension peut dans ce cas comporter un crochet ou une boucle, qui peuvent être en métal ou en plastique ou dans toute autre matière rigide.

En variante, le moyen de préhension peut être souple. A titre d'exemples non limitatifs, le moyen de préhension peut dans ce cas comporter une languette ou une boucle et est réalisée dans toute matière souple, telle que du tissu, du silicone, du cuir ou une matière plastique souple.

## Revendications

1. Dispositif (14) de maintien en position d'un élément d'acheminement du courant électrique, dit fil ou câble électrique, enroulé sur un dispositif de stockage dudit élément, dit bobine ou touret, ledit dispositif (14) de maintien en position étant **caractérisé en ce qu'**il comporte un bandeau (16) présentant une face intérieure et une face extérieure, ladite face intérieure étant adaptée à être positionnée sur l'enroulement de l'élément d'acheminement du courant électrique parallèlement audit enroulement, ledit bandeau (16) présentant soit un contour fermé, soit un contour ouvert refermable sur lui-même par l'intermédiaire d'un moyen de fixation, ledit bandeau (16) étant apte à résister au déroulement du fil ou câble électrique lorsque ce dernier n'est pas autrement maintenu enroulé sur le dispositif de stockage.

2. Dispositif (14) de maintien en position selon la revendication 1, **caractérisé en ce que** le bandeau (16) est conçu de manière à résister à une force de rappel exercée par le fil, ou câble électrique, vers l'extérieur de la bobine ou du touret, au moins égale à 30 N, de préférence supérieure à 50 N.

3. Dispositif (14) de maintien en position selon la revendication 1 ou 2, **caractérisé en ce que** ledit bandeau (16) est réalisé dans une matière présentant une élasticité telle que le bandeau (16) peut s'allonger d'au moins 20% sans rupture.

4. Dispositif (14) de maintien en position selon la revendication 1, 2 ou 3, **caractérisé en ce que** ledit bandeau (16) comporte en outre une structure de renforcement entre lesdites faces intérieure et extérieure, ou à l'intérieur d'au moins une desdites faces intérieure et extérieure.

5. Dispositif (14) de maintien en position selon l'une quelconque des revendications précédentes, dans lequel ledit bandeau (16) est refermable sur lui-même, ledit dispositif (14) de maintien en position étant **caractérisé en ce que** ledit bandeau (16) est une bande auto-fixante, dite en anglais « slap », apte à s'enrouler automatiquement sur elle-même.

6. Dispositif (14) de maintien en position selon l'une quelconque des revendications précédentes, dans lequel ledit bandeau (16) est refermable sur lui-même par l'intermédiaire d'un moyen de fixation, ledit dispositif (14) de maintien en position étant **caractérisé en ce que** la longueur dudit bandeau (16) est réglable.

7. Dispositif (14) de maintien en position selon l'une quelconque des revendications précédentes, **caractérisé en ce que** ledit bandeau (16) est refermable sur lui-même par l'intermédiaire d'un moyen de fixation par adhérence ou par magnétisme.

8. Dispositif (14) de maintien en position selon l'une quelconque des revendications précédentes, **caractérisé en ce que** ladite face extérieure comporte une graduation adaptée à indiquer la longueur restante dudit élément d'acheminement du courant électrique enroulée sur ledit dispositif de stockage.

9. Dispositif (14) de maintien en position selon l'une quelconque des revendications précédentes, **caractérisé en ce que** ledit bandeau (16) comporte un moyen de préhension adapté à la préhension du dispositif de stockage de l'élément d'acheminement du courant électrique enroulé, de manière à le séparer d'un bâti, ledit bâti étant apte à emporter au moins un dit dispositif de stockage, le moyen de préhension pouvant être déformable.

10. Dispositif (14) de maintien en position selon l'une quelconque des revendications précédentes, **caractérisé en ce que** ledit bandeau (16) comporte un revêtement antidérapant (24) sur ladite face extérieure et/ou sur ladite face intérieure.

11. Dispositif (14) de maintien en position selon l'une quelconque des revendications précédentes, **caractérisé en ce qu'**il est doté d'un moyen d'attache (19), adapté à attacher ledit dispositif (14) de maintien en position à un élément extérieur audit dispositif (14) de maintien en position, notamment à un bâti, ledit bâti étant apte à emporter au moins un dit dispositif de stockage.

12. Dispositif (14) de maintien en position selon l'une quelconque des revendications précédentes, **caractérisé en ce qu'**au moins une partie (20) de ladite face extérieure comporte une matière réfléchissante.

13. Dispositif (14) de maintien en position selon l'une quelconque des revendications précédentes, **caractérisé en ce qu'**il comporte un moyen d'identification par radiofréquence.

14. Dispositif de maintien en position selon l'une quelconque des revendications précédentes, **caractérisé en ce qu'**au moins une de ladite face extérieure et de ladite face intérieure comporte un flocage.

15. Dispositif de maintien en position selon l'une quelconque des revendications précédentes, **caractérisé en ce qu'**au moins une de ladite face extérieure et de ladite face intérieure comporte une zone inscriptible (18).
